# EUROPÄISCHE PATENTSCHRIFT

(11) **EP 3 926 242 B1**
(45) Veröffentlichungstag und Bekanntmachung des Hinweises auf die Patenterteilung: **20.08.2025**
(21) Anmeldenummer: 21176677.9
(22) Anmeldetag: 28.05.2021
(51) Int. Cl.: F24C 15/20

(54) **FILTEREINHEIT UND DUNSTABZUGSVORRICHTUNG**
FILTER UNIT AND FUME EXTRACTOR
UNITÉ DE FILTRE ET HOTTE ASPIRANTE

(30) Priorität: 15.06.2020 DE 102020207373
(43) Veröffentlichungstag der Anmeldung: 22.12.2021
(73) Patentinhaber: BSH Hausgeräte GmbH, 81739 München (DE)
(72) Erfinder: Driedger, Benjamin, 76356 Weingarten (Baden) (DE); Kateb, Adnen, 76135 Karlsruhe (DE); Maurer, Eugen, 75239 Eisingen (DE); Schopp, Daniel, 74374 Zaberfeld (DE)

(56) Entgegenhaltungen:
- WO-A1-2017/080781
- WO-A1-2019/197055
- DE-A1- 102016 211 207
- DE-A1- 102018 213 743
- DE-U1- 202016 104 283

## Beschreibung

Die vorliegende Erfindung betrifft eine Filtereinheit und eine Dunstabzugsvorrichtung mit Filtereinheit.

Dunstabzugsvorrichtungen dienen der Entfernung von Wrasen und Geruchsstoffen aus der Küchenluft. Als Dunstabzugsvorrichtung kann beispielsweise eine Dunstabzugshaube verwendet werden, die oberhalb eines Kochfeldes montiert wird. Dabei wird die Luft durch Filter geleitet und anschließend außerhalb der Küche wieder ausgeblasen oder in Umluftgeräten gereinigt in die Küche zurückgeführt.

Bei Dunstabzugsvorrichtungen, die sogenannten Tischlüfter oder Muldenlüfter darstellen, wird der Kochwrasen von den Seiten oder von hinten am Kochfeld abgesaugt und nach unten geführt. In einigen Ausführungsformen ist der Strömungskanal hinter dem Kochfeld befindlich im Unterschrank einer Küchenzeile integriert. Um eine maximale Ausnutzung des Raums im Unterschrank zu erreichen, der beispielsweise für Schubladen und Staufächer oder Ähnliches verwendet werden kann, weist der Strömungskanal eine geringe Tiefe aus. Die Breite des Tischlüfters ist in der Regel durch die Breite des Kochfeldes definiert, die beispielsweise 80cm oder 90cm betragen kann.

In der DE 10 2016 211 207 A1 wird eine Vorrichtung zum Abzug von Kochdünsten beschrieben. Insbesondere umfasst die Vorrichtung ein verlagerbares Verschlusselement, das bei einer Verlagerung zwischen zwei Endstellungen mindestens zwei voneinander linear unabhängige Bewegungskomponenten aufweist. Gemäß einer Ausführungsform umfasst die Abzugsvorrichtung eine herausnehmbare oder abnehmbare Auffangwanne. Die Auffangwanne ist insbesondere in Strömungsrichtung hinter einem Filterelement in Form eines Filtereinsatzes angeordnet.

In der WO 2017/080 781 A1 wird eine Filtervorrichtung für Dunstabzugsvorrichtungen beschrieben. Die Filtervorrichtung weist zumindest eine Filtereinheit mit mindestens einem Filterelement auf. Gemäß einer Ausführungsform umfasst die Filtervorrichtung mindestens eine Haltevorrichtung auf, die eine Auffangwanne umfassen kann. Zudem kann ein Positionierelement an der Haltevorrichtung als Griffelement dienen. Das Positionierelement ist auf dem Boden der Haltevorrichtung angeordnet.

In der DE 20 2016 104 283 U1 ist eine Vorrichtung zum Filtern von Dünsten und Dämpfen vom Kochen beschrieben. In der Vorrichtung ist ein Behälter vorgesehen, der dazu dient, zumindest Kochflüssigkeiten zu sammeln und im Wesentlichen unter dem Fettfilter vorgesehen ist.

Aufgabe der vorliegenden Erfindung ist es daher eine Filtereinheit zu schaffen, die eine gute Wrasenabscheidung erlaubt und dennoch einfach zu handhaben ist sowie ein zuverlässiges Betreiben der Dunstabzugsvorrichtung, in der die Filtereinheit verwendet wird, erlaubt.

Gemäß einem ersten Aspekt wird die Aufgabe gelöst durch eine Filtereinheit für eine Dunstabzugsvorrichtung umfassend mindestens ein Filterelement und eine Filterkassette, in der das mindestens eine Filterelement gehalten ist. Die Filtereinheit ist dadurch gekennzeichnet, dass die Filterkassette am Boden eine Wanne zum Sammeln von Verunreinigungen, an der Oberseite der Filterkassette einen Griffbügel und zwischen dem Boden und der Oberseite eine Haltevorrichtung zur Halterung des mindestens einen Filterelementes in der Filterkassette in einer geneigten Position aufweist und die Haltevorrichtung eine Schiene umfasst, die sich von der Oberseite der Filterkassette zum Boden der Filterkassette an einer Seitenwand der Filterkassette erstreckt, so dass das Filterelement durch die Schiene über die gesamte Höhe gestützt wird.

Als Dunstabzugsvorrichtung wird eine Vorrichtung bezeichnet, mittels derer Luft, insbesondere verunreinigte Luft in Form von Dünsten und Wrasen von einem Kochfeld und/oder einer Arbeitsplatte abgesaugt werden kann. Die Dunstabzugsvorrichtung weist eine Absaugöffnung auf. Die Dunstabzugsvorrichtung weist zudem ein Gebläse auf, über das Luft über die Absaugöffnung nach unten abgesaugt wird. Die Dunstabzugsvorrichtung stellt vorzugsweise einen Tischlüfter dar.

Als Filtereinheit wird eine Baueinheit bezeichnet, die als Einheit in die Dunstabzugsvorrichtung eingebracht und aus dieser entnommen werden kann. Die Filtereinheit umfasst ein Filterelement und eine Filterkassette. Als Filterelement wird ein Bauteil bezeichnet, das zumindest eine Filterlage aufweist. Das Filterelement stellt vorzugsweise ein plattenförmiges Bauteil dar. Insbesondere besteht das Filterelement vorzugsweise aus mindestens zwei Filterlagen, die in einem Rahmen gehalten werden. Die Filterlagen können beispielsweise aus Streckmetall, Metallgestrick oder Metallgewebe oder einer Kombination dieser Materialien bestehen.

Als Filterkassette wird eine umhüllende Konstruktion bezeichnet, die das Filterelement zumindest bereichsweise umgibt. Das Filterelement ist in der Filterkassette gehalten. Vorzugsweise ist das Filterelement lösbar in der Filterkassette gehalten, das heißt kann aus dieser entnommen werden. Die Filterkassette weist einen Boden und eine Oberseite auf. Der Boden wird bereichsweise durch eine Wanne zum Sammeln von Verunreinigungen gebildet. An der Oberseite weist die Filterkassette einen Griffbügel auf. Zwischen dem Boden und der Oberseite weist die Filterkassette eine Haltevorrichtung zur Halterung des mindestens einen Filterelementes in der Filterkassette auf.

Richtungsangaben der Filtereinheit, wie oben und unten, beziehen sich - soweit nicht anders angegeben - auf die Filtereinheit in dem in eine Dunstabzugsvorrichtung eingebrachten Zustand. Insbesondere wird als Oberseite die Seite der Filtereinheit bezeichnet, die in oder unterhalb der Absaugöffnung der Dunstabzugsvorrichtung liegt. Als Seiten der Filtereinheit, die vorzugsweise aus Seitenwänden bestehen, werden die Enden der Filtereinheit bezeichnet, die bei einem länglichen Querschnitt der Filtereinheit die Enden in Breitenrichtung bilden. Die Filtereinheit weist vorzugsweise eine größere Breite als Tiefe auf. Die Höhe der Filtereinheit ist vorzugsweise größer als die Tiefe.

Das Filterelement wird in der Filterkassette in einer geneigten Position gehalten. Die geneigte Position, die auch als schräge Position bezeichnet werden kann, ist eine Position, bei der das Filterelement in dem Zustand der Filtereinheit, in dem diese in der Dunstabzugsvorrichtung, insbesondere der Absaugöffnung, eingebracht ist, zu der Vertikalen in einem Winkel größer Null steht.

Die Haltevorrichtung erstreckt sich vorzugweise über die gesamte Höhe der Filtereinheit. Allerdings kann auch lediglich im unteren Bereich der Filtereinheit, vorzugsweise an der Wanne eine Haltevorrichtung vorgesehen sein. Die Haltevorrichtung umfasst vorzugsweise zwei Haltelemente, die an gegenüberliegenden seitlichen Rändern der Filtereinheit vorgesehen sind.

Die Wanne, die einen Teil des Bodens der Filterkassette bildet, dient zum Sammeln von Verunreinigungen, insbesondere Flüssigkeiten. Die Wanne weist vorzugsweise eine längliche Form auf und erstreckt sich über die gesamte Breite der Filterkassette oder zumindest zwischen vorzugsweise vorgesehenen Seitenwänden der Filterkassette. Die Wanne kann auch als Rinne bezeichnet werden. In der Wanne können Verunreinigungen, die sich an dem Filterelement abgeschieden haben und an dem Filterelement herunterlaufen aufgefangen werden. Die Wanne ist daher so angeordnet, dass ein in der Filterkassette aufgenommenes Filterelement zumindest mit dessen unteren Rand in oder oberhalb der Wanne liegt.

Indem die Filtereinheit eine Haltevorrichtung zum Halten des Filterelementes in einer geneigten Position aufweist, am Boden der Filtereinheit eine Wanne vorgesehen ist und am oberen Ende der Filterkassette ein Griffbügel vorgesehen ist, kann eine Reihe von Vorteilen erzielt werden. Zum einen kann die die Filterkapazität durch die Schrägstellung des Filterelementes erhöht werde und die Effizienz der Abscheidung aufgrund der durch die Schrägstellung möglichen großen Filterfläche und damit großem Filtervolumen trotz des bei Tischlüftern geringen zur Verfügung stehenden Bauraumes gesteigert werden. Zudem kann durch die Kombination der Schrägstellung des Filterelementes und der am Boden vorgesehene Wanne ein Reservoir für verschüttete Flüssigkeiten geschaffen werden, die in die Dunstabzugsvorrichtung fließen könnten. Schließlich kann durch den an der Oberseite vorgesehen Griffbügel die Entnahme der Filtereinheit aus einer Dunstabzugsvorrichtung erleichtert werden und zudem auch das Verschütten von in der Wanne angesammelten Verunreinigungen, insbesondere Flüssigkeiten verhindert werden.

Erfindungsgemäß umfasst die Haltevorrichtung eine Schiene, die sich von der Oberseite der Filterkassette zum Boden der Filterkassette an einer Seitenwand der Filterkassette erstreckt. Vorzugsweise weist die Filterkassette zwei Seitenwände auf und an jeder der Seitenwände ist jeweils eine Schiene vorgesehen. Bei einer Ausführungsform mit Seitenwänden bildet der vordere Rand der Seitenwände die Vorderseite der Filterkassette. Die Schiene ist in einer Neigung an der Seitenwand vorgesehen, so dass das Filterelement, das durch die Schiene gehalten wird, in der Filterkassette in einer geneigten Position gehalten wird. Hierbei wird die gesamte Höhe des Filterelementes an den seitlichen Rändern durch die Schiene gestützt.

Gemäß einer bevorzugten Ausführungsform erstreckt sich der Griffbügel über die Breite der Filterkassette. Als Breite der Filterkassette wird die Abmessung bezeichnet, die der größeren der Abmessungen der Filterkassette in der Horizontalen entspricht. Indem sich der Griffbügel über die Breite und vorzugsweise über die gesamte Breite erstreckt, liegen die Angriffspunkte des Griffbügels an den Seitenwänden der Filterkassette und erlauben somit ein sicheres Verhindern eines Verschwenkens der Filterkassette beim Entnehmen der Filtereinheit aus der Dunstabzugsvorrichtung.

Gemäß einer bevorzugten Ausführungsform weist die Filterkassette eine Rückwand auf. Bei der Ausführungsform, bei der die Filterkassette eine Rückwand aufweist, umfasst diese vorzugsweise außer der Wanne, dem Griffbügel und den vorzugsweise vorgesehenen Seitenwänden keine weiteren Komponenten. Hierdurch ist die Filterkassette nach unten in dem Bereich des Bodens, der nicht durch die Wanne gebildet wird, nach oben und vorzugsweise auch an der Vorderseite offen. Hierdurch verringert sich das Gewicht der Filterkassette und damit der Filtereinheit. Andererseits wird durch die Rückwand die Stabilität der Filterkassette erhöht und damit das sichere Entnehmen der Filtereinheit aus der Dunstabzugsvorrichtung gewährleistet. Die Filtereinheit, die eine offene Vorderseite aufweist, wird vorzugsweise so in den Strömungskanal der Dunstabzugsvorrichtung, der sich an die Absaugöffnung nach unten anschließt, eingebracht, dass die offene Vorderseite an einer Wand des Strömungskanals anliegt. Es liegt auch im Rahmen der Erfindung, dass die Filterkassette auch eine Vorderwand aufweist.

Der Griffbügel ist an der Oberseite der Filterkassette angeordnet und erstreckt sich vorzugsweise in der Breitenrichtung der Filterkassette. Der Griffbügel ist dabei vorzugsweise an der Vorderseite der Filterkassette angeordnet. Allerdings kann der Griffbügel auch zu der Vorderseite beabstandet, beispielsweise an den Seitenwänden der Filterkassette angeordnet sein. Indem der Griffbügel an der Vorderseite der Filterkassette angeordnet ist, versperrt dieser den Luftstrom, der über die Oberseite in die Filterkassette eintritt, nicht oder nur geringfügig am vorderen Rand. Insbesondere bei einer Filterkassette, die keine Vorderwand aufweist, dient der Griffbügel zudem zur Erhöhung der Stabilität der Filterkassette.

Gemäß einer bevorzugten Ausführungsform weist das Filterelement an der Oberseite eine Abdeckung auf. Diese Abdeckung erstreckt sich vorzugsweise über die Seite des Filterelementes hinaus, die der Rückwand der Filterkassette zugewandt ist. Durch das Vorsehen einer Abdeckung wird das optische Erscheinungsbild der Filtereinheit verbessert, da in dem Zustand, in dem die Filtereinheit in die Absaugöffnung der Dunstabzugsvorrichtung eingebracht ist, die Oberseite des Filterelementes für den Benutzer in der Regel sichtbar ist. Zudem kann die Abdeckung, insbesondere eine Abdeckung mit einem Überstand auch das Halten des Filterelementes in der Filterkassette unterstützen. Insbesondere kann der Überstand der Haltevorrichtung auf der Oberseite der Rückwand aufliegen. Schließlich kann die Abdeckung auch als Griff dienen, über den das Filterelement aus der Filterkassette entnommen werden kann. Hierdurch wird die Handhabung der Filtereinheit weiter vereinfacht, da das Filterelement ohne die Filterkassette aus der Dunstabzugsvorrichtung entnommen und gereinigt werden kann.

Gemäß einer bevorzugten Ausführungsform wird nur ein Teil des Bodens der Filterkassette durch die Wanne gebildet und der weitere Teil des Bodens ist offen. Diese Ausführungsform ist insbesondere bei einer Ausführungsform der Filtereinheit bevorzugt, bei der die Filterkassette eine Rückwand aufweist. Über den offenen Teil des Bodens kann die Luft aus der Filterkassette austreten und zu dem Gebläse der Dunstabzugsvorrichtung, durch das die Luft angesaugt wird gelangen. Das Filterelement ist so in der Filterkassette gehalten, dass dieses in senkrechter Draufsicht auf die Filtereinheit den offenen Teil des Bodens abdeckt. Insbesondere ist bei einer Wanne, die den vorderen Teil des Bodens darstellt, das Filterelement so gehalten, dass dessen unterer Rand mit der Wanne ausgerichtet oder in dieser aufgenommen ist und der obere Rand an der Rückseite und insbesondere einer Rückwand anliegt.

Gemäß einer Ausführungsform weist das Filterelement mindestens eine Filterlage aus Metallgestrick auf. Das Filterelement kann mehrere Filterlagen aufweisen. Gemäß einer Ausführungsform weist das Filterelement mehrere Innenlagen aus Metallgestrick und zwei Decklagen auf. Die Decklagen können ebenfalls aus Metallgestrick bestehen oder vorzugweise Streckmetalllagen darstellen. Durch die Verwendung mindestens einer Metallgestricklage wird der Druckverlust der Luft, der beim Durchströmen des Filterelementes auftritt, verringert werden.

Gemäß einer Ausführungsform ist zwischen der Wanne und der Haltevorrichtung eine Dichtung vorgesehen. Insbesondere kann die Dichtung zwischen der Wanne und Schienen vorgesehen sein, die die Haltevorrichtung an den Seitenwänden bilden. Als Dichtung kann eine Dichtmembran vorgesehen sein. Hierdurch können die fertigungsbedingten Toleranzen der Schienen und/oder Wanne ausgeglichen werden und das Auffangen von Verunreinigungen kann gewährleistet werden.

Gemäß einem weiteren Aspekt betrifft die Erfindung eine DAV, die mindestens eine erfindungsgemäße Filtereinheit aufweist.

Vorteile und Merkmale, die bezüglich der Filtereinheit beschrieben wurden, gelten - soweit anwendbar - entsprechend für die Dunstabzugsvorrichtung und umgekehrt und werden nicht erneut beschrieben.

Als Dunstabzugsvorrichtung wird eine Vorrichtung bezeichnet, mittels derer Luft, insbesondere verunreinigte Luft in Form von Dünsten und Wrasen von einem Kochfeld und/oder einer Arbeitsplatte abgesaugt werden kann. Die Dunstabzugsvorrichtung weist eine Absaugöffnung auf. Die Dunstabzugsvorrichtung weist zudem ein Gebläse auf, über das Luft über die Absaugöffnung nach unten abgesaugt wird. Die Dunstabzugsvorrichtung stellt vorzugsweise einen Tischlüfter dar.

Gemäß einer Ausführungsform ist die Filtereinheit in der Absaugöffnung der Dunstabzugsvorrichtung so eingebracht, dass das Filterelement in der Filtereinheit von der Absaugöffnung nach unten ragt.

Die vorliegende Erfindung wird im Folgenden erneut unter Bezugnahme auf die beiliegenden Figuren beschrieben. Es zeigt:
Figur 1: eine schematische Perspektivansicht einer Ausführungsform der erfindungsgemäßen Filtereinheit;
Figur 2: eine schematische Explosionsansicht der Ausführungsform der Filtereinheit nach Figur 1;
Figur 3: eine schematische Detailansicht des unteren Bereiches der Ausführungsform der Filtereinheit nach Figur 1; und
Figur 4: eine schematische Draufsicht auf eine Ausführungsform einer erfindungsgemäßen Dunstabzugsvorrichtung.

In Figur 4 ist eine schematische Draufsicht auf eine Ausführungsform einer erfindungsgemäßen Dunstabzugsvorrichtung 2 gezeigt. Die Dunstabzugsvorrichtung 2 ist in einer Arbeitsplatte 4 eines Küchenmöbels (nicht gezeigt) eingebracht. In Figur 4 ist lediglich die Absaugöffnung 20 der Dunstabzugsvorrichtung 2 sichtbar. Unterhalb der Absaugöffnung 20 umfasst die Dunstabzugsvorrichtung 2 ein Gebläse und einen Strömungskanal (beide nicht gezeigt) zwischen der Absaugöffnung 20 und dem Gebläse. Die Dunstabzugsvorrichtung 2 ist so angeordnet, dass die Absaugöffnung 20 hinter einem Kochfeld 3 liegt. Die Absaugöffnung 20 erstreckt sich in Breitenrichtung des Kochfeldes 3 und weist eine längliche Form auf. In die Absaugöffnung 20 ist eine Filtereinheit 1 eingebracht, die unter Bezugnahme auf die Figuren 1 bis 3 genauer beschrieben wird. Die Seite der Filtereinheit 1, die dem Kochfeld 3 zugewandt ist, stellt die Vorderseite der Filtereinheit 1 dar.

In Figur 1 ist eine Ausführungsform der erfindungsgemäßen Filtereinheit 1 schematisch in Perspektivansicht gezeigt. Die Filtereinheit 1 besteht aus einem Filterelement 10 und einer Filterkassette 11. Diese sind in Figur 2 in Explosionsdarstellung gezeigt. Das Filterelement 10 besteht aus einem Filter 100, der in einem Rahmen 102 gehalten ist und einer Abdeckung 101. Der Filter 100 stellt einen flächigen Filter 100 dar, der vorzugsweise aus mehreren Filterlagen besteht. Der Rahmen 102 umgibt den Filter 100 an dessen Rändern. An der Oberseite des Filters 100 und Rahmens 102 ist an dem Filterelement 10 eine Abdeckung 101 vorgesehen. Die Abdeckung weist in der dargestellten Ausführungsform die Form einer Leiste mit keilförmigem Querschnitt auf und erstreckt sich über die gesamte Oberseite des Filters 100 und Rahmens 102.

Die Filterkassette 11 besteht in der dargestellten Ausführungsform aus einer Rückwand 113, zwei Seitenwänden 115, einer Wanne 111 und einem Griffbügel 112. Der Abstand zwischen den Seitenwänden 115 entspricht der Breite des Filters 100 mit Rahmen 102. Im vorderen Bereich der Seitenwände 115 ist am oberen Ende ein Griffbügel 112 vorgesehen, der sich in Breitenrichtung zwischen den Seitenwänden 115 erstreckt und eine Leiste darstellt. Am unteren Ende der Seitenwände 115 ist im vorderen Bereich der Seitenwände 115 die Wanne 111 vorgesehen. Die Wanne 111 bildet Teil des Bodens der Filterkassette 11. An dem hinteren Rand der Seitenwände 115 ist eine Rückwand 113 vorgesehen. Die Rückwand 113 erstreckt sich vorzugsweise über die gesamte Höhe der Filterkassette 11. An den Innenseiten der Seitenwände 115 ist jeweils eine Schiene 110 als Haltevorrichtung für das Filterelement 10 angeordnet. Die Schienen 110 verlaufen schräg. Insbesondere verlaufen die Schienen 110 vorzugsweise von dem oberen hinteren Rand der jeweiligen Seitenwand 115 zu dem vorderen unteren Rand der jeweiligen Seitenwand 115.

Das Filterelement 10 kann in die Filterkassette 11 eingebracht und aus dieser entnommen werden, wie durch den Doppelpfeil in Figur 2 angedeutet ist.

Das Filterelement 10 wird so in die Filterkassette 11 einbracht, dass die seitlichen Ränder des Filterelementes 10 auf den Schienen 110 aufliegen. Der untere Rand des Filterelementes 10 liegt in der Wanne 111. Durch die Abdeckung 101 des Filterelementes 10, die sich über die Rückseite des Filterelementes 10 erstreckt, liegt die Unterseite der Abdeckung 101 in dem in Figur 1 gezeigten Zustand auf der Oberseite der Rückwand 113 auf. Zudem weist in der gezeigten Ausführungsform die Abdeckung 101 eine Länge auf, die größer ist, als die Breite des Filters 100 mit Rahmen 102. Daher liegt die Abdeckung in der gezeigten Ausführungsform an den seitlichen Enden auf den Seitenwänden 115 auf.

In Figur 3 ist der Bereich der Filtereinheit 1 zwischen einer Seitenwand 115 und der Wanne 111 gezeigt. Wie sich aus dieser Ansicht ergibt, ist bei der gezeigten Ausführungsform wischen der Wanne 111 und der an der Seitenwand 115 vorgesehene Schiene 110 eine Dichtung 114 in Form einer Dichtmembran angeordnet.

Zudem ist in Figur 3 die Durchlassöffnung 12 sichtbar, die durch den Abstand zwischen der Rückseite der Wanne 111 und der Rückwand 113 gebildet ist. Über die Durchlassöffnung 12 kann Luft aus der Filtereinheit 1 austreten und zu dem Gebläse der Dunstabzugsvorrichtung 2 gelangen.

Wie sich aus Figur 4 ergibt, wird die Filtereinheit 1 in die Absaugöffnung 20 so eingebracht, dass der Griffbügel 112 und damit die Vorderseite der Filtereinheit 1 dem Kochfeld 3 zugewandt ist. Die Rückwand und Abdeckung 101 liegt somit an dem Rand der Absaugöffnung 20, die dem Kochfeld 3 abgewandt ist.

Die Abdeckung 101 kann in dem Zustand, in dem die Filtereinheit 1 in der Dunstabzugsvorrichtung 2 und insbesondere Absaugöffnung 20 eingebracht ist, über die Ebene der Arbeitsplatte 4 hinausragen. Es liegt aber auch im Rahmen der Erfindung, dass die Oberseite der Abdeckung 101 in der Ebene der Arbeitsplatte 4 liegt. Die Filterkassette 11 liegt in dem Strömungskanal (nicht gezeigt), der sich an die Absaugöffnung 20 nach unten anschließt.

Mit der vorliegenden Erfindung wird in einem engen Strömungskanal, der bei einer Dunstabzugsvorrichtung, die einen Tischlüfter darstellt, vorgesehen ist, ein gutes Kocherlebnis gewährleistet. Hierbei wird eine große Filterfläche durch die Schrägstellung des Filterelementes im Strömungskanal bereitgestellt. Dadurch wird Fett effizient filtriert, insbesondere mit guter Abscheidung und hoher Kapazität. Gleichzeitig wird das Auffangen von Wrasen, der wieder vom Filter, beispielsweise aus Streckmetall, Metallgewebe oder Metallgestrick, abtropft ermöglicht. Alle Teile der Filtereinheit, die zur Filtration des Wrasens aus der abgesaugten Luft dienen, können vom Benutzer aus der Dunstabzugsvorrichtung entnommen und gereinigt, beispielsweise in der Spülmaschine, werden.

Gemäß der Erfindung wird eine Filtereinheit geschaffen, die ein Filterelement und eine Filterkassette aufweist. Der Filter des Filterelementes besteht beispielsweise aus Streckmetall, Metallgestrick oder Metallgewebe oder einer Kombination dieser Materialien. Hierbei werden mehrere Lagen, beispielsweise zwölf Innenlagen Metallgestrick und jeweils eine Streckmetalllage als Deck- oder Rücklage, durch einen Metallrahmen eingefasst. Der Filter kann am oberen Rand durch eine Kunststoffabdeckung gehalten werden, die auch als Filtergriff dient. Das Filterelement wird vorzugsweise durch seitliche Schienen, in die Filterkassette eingefasst, der zusätzlich die Funktion der Wrasenaufnahme in einer Wanne am unteren Rand erfüllt. Zur Entnahme der Filtereinheit aus dem Gerät hat die Filterkassette einen Griffbügel. Um eine Führung der Luftströmung zu ermögliche und die Filterkassette zu stabilisieren wird diese vorzugsweise durch eine Rückwand abgeschlossen.

Vorzugsweise kann an der Filterabdeckung das Filterelement von der Filterkassette getrennt werden, um die beiden Komponenten einzeln zu reinigen oder in der Spülmaschine zu säubern, sobald die Filtereinheit aus der Dunstabzugsvorrichtung entnommen ist.

Um das Auffangen von Wrasen in der Filterkassette zu garantieren, kann zur perfekten Abdichtung zwischen den fertigungsbedingt toleranzbehafteten Bauteilen Schiene und Wanne eine zusätzliche Dichtmembran verbaut werden.

Die vorliegende Erfindung weist eine Reihe von Vorteilen auf. Insbesondere wird eine große Filterfläche beziehungsweise großes Filtervolumen zur effizienten Abscheidung von Wrasen und Erhöhung der Filterkapazität durch Schrägstellung der Filter bereitgestellt. Zudem kann durch die Verwendung von Metallgestrick eine Filtration mit weniger Druckverlust erfolgen. Die Wanne ist zum Auffangen von Verunreinigungen aus dem Wrasen vorgesehen. Die Filterabdeckung kann als Designelement in der Dunstabzugsvorrichtung dienen. Zudem wird ein Kostenvorteil durch Mehrfachverwendung von Komponenten erzielt. Der Griffbügel dient zudem zur kundenfreundlichen Entnahme der Filtereinheit. Durch die Kombination von Schrägstellung des Filterelementes und dem Vorsehen der Wanne bietet die Filtereinheit ebenfalls ein Reservoir bei verschütteten Flüssigkeiten, die in die Dunstabzugsvorrichtung fließen.

### Bezugszeichenliste

- 1: Filtereinheit

- 10: Filterelement
- 100: Filter
- 101: Abdeckung
- 102: Rahmen

- 11: Filterkassette
- 110: Schiene
- 111: Wanne
- 112: Griffbügel
- 113: Rückwand
- 114: Dichtmembran
- 115: Seitenwand

- 12: Durchlassöffnung

- 2: Dunstabzugsvorrichtung
- 20: Absaugöffnung

- 3: Kochfeld

- 4: Arbeitsplatte

## Patentansprüche

1. Filtereinheit für eine Dunstabzugsvorrichtung (2) umfassend mindestens ein Filterelement (10) und eine Filterkassette (11), in der das mindestens eine Filterelement (10) gehalten ist, wobei die Filterkassette (11) am Boden eine Wanne (111) zum Sammeln von Verunreinigungen, an der Oberseite der Filterkassette (11) einen Griffbügel (112) und zwischen dem Boden und der Oberseite eine Haltevorrichtung zur Halterung des mindestens einen Filterelementes (10) in der Filterkassette (11) in einer geneigten Position aufweist und die Haltevorrichtung eine Schiene (110) umfasst, **dadurch gekennzeichnet, dass** die Schiene (110) sich von der Oberseite der Filterkassette (11) zum Boden der Filterkassette (11) an einer Seitenwand (115) der Filterkassette (11) erstreckt, so dass das Filterelement (10) durch die Schiene (110) über die gesamte Höhe gestützt wird.

2. Filtereinheit nach Anspruch 1, wobei der Griffbügel (112) sich über die Breite der Filterkassette (11) erstreckt.

3. Filtereinheit nach einem der Ansprüche 1 oder 2, wobei die Filterkassette (11) eine Rückwand (113) aufweist und die der Rückwand (113) gegenüberliegende Vorderseite der Filterkassette (11) offen ist.

4. Filtereinheit nach Anspruch 3, wobei der Griffbügel (112) sich an der Vorderseite der Filterkassette (11) erstreckt.

5. Filtereinheit nach einem der Ansprüche 3 oder 4, wobei das Filterelement (10) an der Oberseite eine Abdeckung (101) aufweist, die sich über die Seite des Filterelementes (10), die der Rückwand (113) der Filterkassette (11) zugewandt ist, hinaus erstreckt.

6. Filtereinheit nach einem der Ansprüche 1 bis 5, wobei die Wanne (111) nur einen Teil des Bodens der Filterkassette (11) bildet und der weitere Teil offen ist.

7. Filtereinheit nach einem der Ansprüche 1 bis 6, wobei das Filterelement (10 mindestens eine Filterlage aus Metallgestrick aufweist.

8. Filtereinheit nach einem der Ansprüche 1 bis 7, wobei zwischen der Wanne (111) und der Haltevorrichtung eine Dichtung (114) vorgesehen ist.

9. Dunstabzugsvorrichtung, **dadurch gekennzeichnet, dass** die Dunstabzugsvorrichtung (2) mindestens eine Filtereinheit (1) nach einem der Ansprüche 1 bis 8 aufweist.

10. Dunstabzugsvorrichtung nach Anspruch 9, wobei die Filtereinheit (1) in einer Absaugöffnung (20) der Dunstabzugsvorrichtung (2) so eingebracht ist, dass das Filterelement (10) in der Filtereinheit (1) von der Absaugöffnung (20) nach unten ragt.

11. Dunstabzugsvorrichtung nach einem der Ansprüche 9 oder 10, wobei die Dunstabzugsvorrichtung (2) einen Tischlüfter darstellt.

## Claims

1. Filter unit for a fume extractor (2) comprising at least a filter element (10) and a filter cartridge (11) in which the at least one filter element (10) is retained, wherein the filter cartridge (11) has a trough (111) on the base for collecting impurities and a handle (112) on the top side of the filter cartridge (11) and a retaining apparatus for retaining the at least one filter element (10) in the filter cartridge (11) in an inclined position between the base and the top side, and the retaining apparatus comprises a rail (110), **characterised in that** the rail (110) extends from the top side of the filter cartridge (11) to the base of the filter cartridge (11) on a side wall (115) of the filter cartridge (11) so that the filter element (10) is supported by the rail (1110) across the entire height.

2. Filter unit according to claim 1, wherein the handle (112) extends across the width of the filter cartridge (11).

3. Filter unit according to one of claims 1 or 2, wherein the filter cartridge (11) has a rear wall (113) and the front side of the filter cartridge (11) facing the rear wall (113) is open.

4. Filter unit according to claim 3, wherein the handle (112) extends on the front side of the filter cartridge (11).

5. Filter unit according to one of claims 3 or 4, wherein the filter element (10) has a cover (101) on the top side, said cover extending beyond the side of the filter element (10) which is facing the rear wall (113) of the filter cartridge (11).

6. Filter unit according to one of claims 1 to 5, wherein the trough (111) only forms part of the base of the filter cartridge (11) and the further part is open.

7. Filter unit according to one of claims 1 to 6, wherein the filter element (10) has at least one filter layer made of wire mesh.

8. Filter unit according to one of claims 1 to 7, wherein a seal (114) is provided between the trough (111) and the retaining apparatus.

9. Fume extractor, **characterised in that** the fume extractor (2) has at least one filter unit (1) according to one of claims 1 to 8.

10. Fume extractor according to claim 9, wherein the filter unit (1) is introduced in a vent (20) of the extractor apparatus (2) so that the filter element (10) in the filter unit (1) projects downward from the vent (20).

11. Fume extractor according to one of claims 9 or 10, wherein the fume extractor (2) represents a table fan.

## Revendications

1. Unité filtrante pour un dispositif aspirant (2) comprenant au moins un élément filtrant (10) et une cassette filtrante (11), dans laquelle le au moins un élément filtrant (10) est maintenu, la cassette filtrante (11) comprenant sur le plancher une cuve (111) pour la collecte d'impuretés, sur le côté supérieur de la cassette filtrante (11) un arceau formant poignée (112), et entre le plancher et le côté supérieur, un dispositif de support pour supporter le au moins un élément filtrant (10) dans la cassette filtrante (11) dans une position inclinée,
et le dispositif porteur comprend un rail (110), **caractérisée en ce que** le rail (110) s'étend du côté supérieur de la cassette filtrante (11) jusqu'au plancher de la cassette filtrante (11) sur une paroi latérale (115) de la cassette filtrante (11) de sorte que l'élément filtrant (10) est soutenu par le rail (110) sur toute la hauteur.

2. Unité filtrante selon la revendication 1, dans laquelle l'arceau formant poignée (112) s'étend sur la largeur de la cassette filtrante (11).

3. Unité filtrante selon l'une des revendications 1 ou 2, dans laquelle la cassette filtrante (11) comprend une paroi arrière (113) et le côté avant de la cassette filtrante (11) opposé à la paroi arrière (113) est ouvert.

4. Unité filtrante selon la revendication 3, dans laquelle l'arceau formant poignée (112) s'étend sur le côté avant de la cassette filtrante (11).

5. Unité filtrante selon l'une des revendications 3 ou 4, dans laquelle l'élément filtrant (10) comprend sur le côté supérieur un recouvrement (101) qui s'étend au-delà du côté de l'élément filtrant (10), tourné vers la paroi arrière (113) de la cassette filtrante (11).

6. Unité filtrante selon l'une des revendications 1 à 5, dans laquelle la cuve (111) ne forme qu'une partie du plancher de la cassette filtrante (11) et l'autre partie est ouverte.

7. Unité filtrante selon l'une des revendications 1 à 6, dans laquelle l'élément filtrant (10) comprend au moins une couche filtrante en tricot métallique.

8. Unité filtrante selon l'une des revendications 1 à 7, dans laquelle un joint d'étanchéité (114) est prévu entre la cuve (111) et le dispositif porteur est configuré.

9. Dispositif aspirant, **caractérisé en ce que** le dispositif aspirant (2) comprend au moins une unité filtrante (1) selon l'une des revendications 1 à 8.

10. Dispositif aspirant selon la revendication 9, dans lequel l'unité filtrante (1) est insérée dans un orifice d'aspiration (20) du dispositif aspirant (2) de telle sorte que l'élément filtrant (10) dans l'unité filtrante (1) dépasse de l'orifice aspirant (20) vers le bas.

11. Dispositif aspirant selon l'une des revendications 9 ou 10, dans lequel le dispositif aspirant (2) est une hotte de table.
